# EUROPÄISCHE PATENTSCHRIFT

(11) **EP 1 233 834 B1**
(45) Veröffentlichungstag und Bekanntmachung des Hinweises auf die Patenterteilung: **27.08.2003**
(21) Anmeldenummer: 00935208.9
(22) Anmeldetag: 14.06.2000
(51) Int. Cl.: B05B 5/14, B05D 1/04

(54) **VORRICHTUNG ZUM BEFEUCHTEN EINER MATERIALBAHN**
DEVICE FOR HUMIDIFYING A MATERIAL WEB
DISPOSITIF D'HUMIDIFICATION D'UNE BANDE DE MATERIAU

(30) Priorität: 18.10.1999 DE 19950009
(43) Veröffentlichungstag der Anmeldung: 28.08.2002
(73) Patentinhaber: Eltex-Elektrostatik Gesellschaft mbH, D-79576 Weil am Rhein (DE)
(72) Erfinder: HAHNE, Ernst, August, CH-4123 Allschwil (CH); KNOPF, Franz, D-77815 Bühl (DE)
(74) Vertreter: Säger, Manfred, Dipl.-Ing.
(86) Internationale Anmeldenummer: EP0005478
(87) Internationale Veröffentlichungsnummer: WO01028693

(56) Entgegenhaltungen:
- DE-U- 7 215 571
- DE-U- 7 333 426
- FR-A- 1 436 020
- US-A- 3 625 743

## Beschreibung

Die Erfindung betrifft eine Vorrichtung zum Befeuchten einer in Transportrichtung bewegten Materialbahn gemäß dem Oberbegriff des Hauptanspruchs.

Vorrichtungen zum Wiederbefeuchten sind an sich bekannt (EP-0 350 606 A2). Sie haben sich in der Praxis bewährt. Von Nachteil ist jedoch, daß diese bekannten Anlagen sich meistens nur schwer bei vorhandenen Anlagen nachrüsten lassen. Schließlich kann mit diesen bekannten Vorrichtung nur ein mäßiger Wiederbefeuchtungsgrad erzielt werden.

Vorrichtungen zum Wiederbefeuchten der gattungsgemäßen Art nach dem Oberbegriff des Hauptanspruchs sind bekannt (US 3,625,743). Sie weist eine Sprüheinrichtung mit zwei Wassersprühköpfe auf, die auf beiden Seiten der Materialbahn angeordnet sind, wobei in Transportrichtung vor der Sprüheinrichtung eine Umlenkwalze zum Umlenken der Materialbahn vorgesehen ist. Allerdings ist jeder Umlenkwalze eine Sprüheinrichtung zugeordnet. Von Nachteil ist auch hier, daß sich diese bekannten Vorrichtungen meistens nur schwer bei vorhandenen Anlagen nachrüsten lassen. Ebenso kann mit diesen bekannten Vorrichtung nur ein mäßiger Wiederbefeuchtungsgrad erzielt werden.

Der Erfindung liegt die Aufgabe zugrunde, eine gattungsgemäße Vorrichtung nach dem Oberbegriff des Hauptanspruchs so weiterzubilden, daß bei geringsten Einbaumaßen ein Höchstmaß an Befeuchtung zu erzielen ist.

Diese Aufgabe wird bei einer gattungsgemäßen Vorrichtung nach dem Oberbegriff des Hauptanspruchs erfindungsgemäß durch dessen kennzeichnende Merkmale gelöst.

Wesentlich für das erfindungsgemäße Prinzip ist hierbei, daß die Materialbahn - in Transportrichtung - vor der Sprüheinrichtung elektrostatisch aufgeladen (erstaunlicherweise im Bereich außerhalb der Umlenkwalze höher als im Bereich der Koronaelektrode) wird und dann die so aufgeladene Materialbahn den aufgesprühten Wassernebel infolge des elektrischen Feldes aufgrund der Aufladung influenziert, wodurch die Wasserteilchen des Sprühnebels überraschenderweise förmlich von der Materialbahn aufgesaugt werden, d.h. es dringen die relativ zum Papier entgegengesetzt aufgeladenen Wasseraerosole in das Material ein, wobei erstaunlicherweise auch die applizierte Wassermenge von etwa 2,5 g/m² zu keinerlei Bildung von Oberflächenwasser auf der Materialbahn geführt hat. Auch hat sich das Befeuchtungsprofil der Wassersprühköpfe nicht auf die Materialbahn abgebildet, was wiederum auf die Dominanz der hohen und gleichmäßigen Verteilung der Feldstärke in Form eines homogenen Feldes zurückzuführen sein dürfte. Mit dieser erfindungsgemäßen Ausbildung hat man einen Wirkungsgrad von größer 95 %, zum Teil auch 98 % erreicht. Gegenüber den bekannten Vorrichtungen besteht überdies der Vorteil, daß deutlich weniger Komponenten benötigt werden, was in direktem Zusammenhang mit dem damit verbundenen Platzbedarf einer solchen Vorrichtung zum Wiederbefeuchten steht. Letzteres hat insbesondere den Vorteil, bestehende Druckanlagen in einfacher Weise nachrüsten zu können.

Zweckmäßige Ausgestaltungen und Weiterbildungen der Erfindung sind in den Unteransprüchen gekennzeichnet.

Ein bevorzugtes Ausführungsbeispiel der Erfindung wird unter Bezugnahme auf die Zeichnung näher erläutert, die ein schematisches Funktionbild durch die erfindungsgemäße Vorrichtung darstellt.

Die insgesamt mit 4 bezeichnete Materialbahn wird in Transportrichtung v um eine insgesamt mit 3 bezeichnete Umlenkwalze (beim wiedergegebenen Ausführungsbeispiel) um einen Umschlingungswinkel von 90° herumgeführt.

In Verlängerung des (im schematischen Querschnitt) durch den Tangentenpunkt hindurchgehenden Durchmessers ist die insgesamt mit 1 bezeichnete Einrichtung zum elektrostatischen Aufladen in Form einer Korona-Aufladeelektrode 1 gezeigt, wobei der Ladegleichstrom mit 2 bezeichnet ist, der auf die Oberfläche der Materialbahn 4 abfließt. Er beträgt ca. 2 mA/m. Als Tangentenlinie wird der Bereich der Materialbahn angesehen, der in Transportrichtung den Mantel der Umlenkwalze 3 berührt.

Die Umlenkwalze 3 ist eine geerdete Trommel, die eine glatte, elektrisch leitende Oberfläche, die vorzugsweise hochglanzverchromt ist, aufweist. Es hat sich gezeigt, daß bei dieser Ausbildung der Aufladeelektrode die Materialbahn auf ihre physikalisch maximale Feldstärke aufgeladen wird, so daß sich das mit 5 bezeichnete elektrische Feld E ergibt.

Die Materialbahn 4 wird dann in dem Bereich zweier einander auf verschiedenen Seiten der Materialbahn 4 einander gegenüberliegend angeordnete, geerdete Wassersprühköpfe 6 hindurchgeführt, die einen insgesamt schematisch mit 7 bezeichneten Sprühkegel bilden. Infolge der Influenz wirkt auf die Wasseraerosole eine insgesamt mit 8 bezeichnete Feldkraft F ein, die sie förmlich in das Innere der Materialbahn 4 hineindrückt.

Es ist auch möglich, anstelle der Erdung die umgekehrte Polarität bei der Umlenkwalze 3 und den Wassersprühköpfen 6 einzusetzen. Auch ist es möglich, daß man auf der Oberseite der Umlenkwalze 3 eine Beschichtung aus Polytetrafluorethylen oder Risilan vornimmt, um zu verhindern, daß sich auf der Oberfläche der Walze Rückstände der Druckfarbe von der Materialbahn 4 absetzen.

Mit dieser erfindungsgemäßen Ausbildung hat man einen Wirkungsgrad von größer 95 %, zum Teil auch 98 % erreicht. Gegenüber den bekannten Vorrichtungen besteht überdies der Vorteil, daß deutlich weniger Komponenten benötigt werden, was in direktem Zusammenhang mit dem damit verbundenen Platzbedarf einer solchen Vorrichtung zum Wiederbefeuchten steht. Letzteres hat insbesondere den Vorteil, bestehende Druckanlagen in einfacher Weise nachrüsten zu können.

## Patentansprüche

1. Vorrichtung zum Befeuchten einer in Transportrichtung (v) bewegten Materialbahn (4), vorzugsweise zum Wiederbefeuchten einer nach dem Bedrucken getrockneten Papier- oder Textilbahn, mittels einer Sprüheinrichtung (6) zum Aufsprühen eines Wassernebels auf die Materialbahn (4) unter Einwirkung eines elektrostatischen Feldes, das von einer Einrichtung zum elektrostatischen Aufladen (1) erzeugt wird, wobei die Sprüheinrichtung zwei Wassersprühköpfe (6) aufweist, die auf beiden Seiten der Materialbahn (4) angeordnet sind, und wobei in Transportrichtung (v) vor der Sprüheinrichtung (6) eine Umlenkwalze (3) zum Umlenken der Materialbahn (4) vorgesehen ist,
**dadurch gekennzeichnet,**
-- **daß** der Umlenkwalze (3) eine als Koronaaufladeelektrode (1) ausgebildete Einrichtung zum elektrostatischen Aufladen zugeordnet ist.

2. Vorrichtung nach Anspruch 1, **dadurch gekennzeichnet, daß** die Umlenkwalze (3) eine glatte elektrisch gut leitende Oberfläche aufweist.

3. Vorrichtung nach Anspruch 2, **dadurch gekennzeichnet, daß** die Umlenkwalze (3) hochglanzverchromt ist.

4. Vorrichtung nach Anspruch 2 oder 3, **dadurch gekennzeichnet, daß** die Umlenkwalze (3) geerdet ist.

5. Vorrichtung nach einem der Ansprüche 1 bis 4, **dadurch gekennzeichnet, daß** der Mantel der Umlenkwalze (3) über der glatten Oberfläche eine dünne Beschichtung, vorzugsweise Polytetrafluorethylen oder Rilsan aufweist.

6. Vorrichtung nach einem der Ansprüche 1 bis 5, **dadurch gekennzeichnet, daß** die Umlenkwalze (3) die Materialbahn (4) in einem Winkelbereich umschlingt, der wenigstens einen rechten Winkel bildet.

7. Vorrichtung nach einem der Ansprüche 1 bis 6, **dadurch gekennzeichnet, daß** die Koronaaufladeelektrode (1) in der von der Achse der Umlenkwalze (3) und der Tangentenlinie in dem Bereich, in dem die Materialbahn (4) auf den Mantel der Umlenkwalze (3) aufläuft, aufgespannten Ebene angeordnet ist.

8. Vorrichtung nach einem der Ansprüche 1 bis 7, **dadurch gekennzeichnet, daß** die auf die Oberfläche der Materialbahn (4) gerichteten Wassersprühköpfe (6) geerdet sind.

9. Vorrichtung nach Anspruch 8, **dadurch gekennzeichnet, daß** die beiden Wassersprühköpfe (6) auf den beiden Seiten der Materialbahn (4) einander zugewandt zugeordnet sind.

## Claims

1. Device for humidifying a material web (4) moving in a conveyor device (v), preferably for re-humidifying a paper or textile web which has dried after printing, by means of a spraying device (6) for spraying a water mist onto the material web (4) under the influence of an electrostatic field, which is produced by an electrostatic charging device (1), wherein the spraying device provides two water-spraying heads (6), which are arranged on both sides of the material web, and wherein a diverting roller (3) for diverting the material web (4) is provided in the conveyor device (v), **characterised in that**, an electrostatic charging device designed as a corona-charging electrode (1) is allocated to the diverting roller (3).

2. Device according to claim 1, **characterised in that** the diverting roller (3) provides a smooth, electrically conductive surface.

3. Device according to claim 2, **characterised in that** the diverting roller (3) is high-gloss chrome-plated.

4. Device according to claim 2 or 3, **characterised in that** the diverting roller (3) is earthed.

5. Device according to any one of claims 1 to 4, **characterised in that** the casing of the diverting roller (3) provides a thin coating, preferably polytetrafluorethylene or Rilsan over the smooth surface.

6. Device according to any one of claims 1 to 5, **characterised in that** the diverting roller (3) wraps the material web (4) in an angled region which forms at least a right angle.

7. Device according to any one of claims 1 to 6, **characterised in that** the corona-charging electrode (1) is arranged in the plane extending from the axis of the diverting roller (3) and the tangential line in the region in which the material web (4) runs onto the casing of the diverting roller (3).

8. Device according to any one of claims 1 to 7, **characterised in that** the water-spraying heads (6) directed onto the surface of the material web (4) are earthed.

9. Device according to claim 8, **characterised in that** the two water-spraying heads (6) are arranged facing one another on the two sides of the material web (4).

## Revendications

1. Dispositif pour l'humidification d'une bande (4) déplacée dans le sens de transport (v), de préférence pour une nouvelle humidification d'une bande de papier ou d'une bande textile séchée après impression, au moyen d'un dispositif de pulvérisation (6) pour l'aspersion d'un nuage d'eau sur la bande (4) sous l'effet d'un champ électrostatique généré par un dispositif pour le chargement (1) électrostatique, le dispositif de pulvérisation présentant deux têtes de pulvérisation d'eau (6) disposées sur les deux côtés de la bande (4), un cylindre déflecteur (3) étant prévu dans le sens de transport (v) avant le dispositif de pulvérisation (6) pour le changement de direction de la bande (4), ce dispositif étant **caractérisé en ce qu'**un dispositif formé comme électrode de charge par effet de couronne (1) est conjugué au cylindre déflecteur (3) pour le chargement électrostatique.

2. Dispositif selon revendication 1, **caractérisé en ce que** le cylindre déflecteur (3) présente une surface conductrice lisse.

3. Dispositif selon revendication 2, **caractérisé en ce que** le cylindre déflecteur (3) est chromé poli miroir.

4. Dispositif selon revendication 2 ou 3, **caractérisé en ce que** le cylindre déflecteur (3) est mis à la terre.

5. Dispositif selon l'une des revendications 1 à 4, **caractérisé en ce que** l'enveloppe du cylindre déflecteur (3) présente au-dessus de la surface lisse un revêtement fin, de préférence du polytétrafluoréthylène ou du rilsan.

6. Dispositif selon l'une des revendications 1 à 5, **caractérisé en ce que** le cylindre déflecteur (3) enroule la bande (4) dans un champ angulaire formant au moins un angle droit.

7. Dispositif selon l'une des revendications 1 à 6, **caractérisé en ce que** l'électrode de charge par effet de couronne (1) est disposée dans l'axe du cylindre déflecteur (3) et de la ligne tangente, dans le champ où la bande (4) s'échoue sur l'enveloppe du cylindre déflecteur (3).

8. Dispositif selon l'une des revendications 1 à 7, **caractérisé en ce que** les têtes de pulvérisation d'eau (6) dirigées sur la surface de la bande (4) sont mises à la terre.

9. Dispositif selon la revendication 8, **caractérisé en ce que** les deux têtes de pulvérisation d'eau (6) sont coordonnées et tournées sur les deux côtés de la bande (4).
